# EUROPÄISCHE PATENTSCHRIFT

(11) **EP 2 535 499 B1**
(45) Veröffentlichungstag und Bekanntmachung des Hinweises auf die Patenterteilung: **26.03.2014**
(21) Anmeldenummer: 12004393.0
(22) Anmeldetag: 11.06.2012
(51) Int. Cl.: E06B 7/084, E05C 9/18

(54) **Lamellenfenster**
Louvre window
Fenêtre à lamelles

(30) Priorität: 14.06.2011 DE 202011102807 U
(43) Veröffentlichungstag der Anmeldung: 19.12.2012
(73) Patentinhaber: MP2 GmbH, 72226 Simmersfeld (DE)
(72) Erfinder: Mutschler, Karl, 72226 Simmersfeld (DE)
(74) Vertreter: Gittinger, Andreas

(56) Entgegenhaltungen:
- DE-U1-202009 000 777

## Beschreibung

Die Erfindung betrifft ein Lamellenfenster gemäß dem Oberbegriff des Anspruchs 1.

Bei dem aus dem Stand der Technik bekannten Lamellenfenster besteht die Gefahr, dass die Hebel bei großen auf die Lamelle wirkenden Windlasten seitlich ausknicken, wenn die Lamelle verschwenkt oder das Lamellenfenster geöffnet wird, so dass es zu schwerwiegenden Betriebsstörungen kommen kann.

Die DE 20 2009 000 777 U1 beschreibt ein Lamellenfenster an dem seitlich ein Kniehebel vorgesehen ist. Um die zum Öffnen und Schließen erforderliche ausladende Verschwenkbewegung der Lamelle zu gewährleisten, müssen die den Kniehebel bildenden Hebel unter Umständen etwas größer dimensioniert werden.

Die Erfindung hat die Aufgabe, das Lamellenfenster der eingangs genannten Art dahingehend zu verbessern, dass zukünftig die oben genannten Nachteile vermieden werden.

Die Erfindung löst die gestellte Aufgabe mit einem Lamellenfenster gemäß Anspruch 1. Auf diese Weise können alle Hebel des Lamellenfensters möglichst kurz gebaut werden, so dass die Gefahr eines seitlichen Ausknickens der Hebel und somit Betriebsstörungen des Lamellenfensters deutlich reduziert sind. Außerdem ist der Verbindungshebel ortsfest zum Rahmenprofil verschwenkbar und die Lamelle lässt sich durch Verschieben der Antriebsstange verschwenken und das Lamellenfenster öffnen und schließen.

Der mindestens eine Verbindungshebel kann V-förmig ausgebildet sein. Somit können Anlenkpunkte, an denen die mindestens zwei Hebel einenends und anderenends an dem Verbindungshebel angelenkt sind, möglichst kurz zueinander beabstandet sein, wodurch die Knickfestigkeit des Verbindungshebels deutlich erhöht wird.

Vorzugsweise kann ein Verriegelungselement an dem an der Antriebsstange angelenkten Hebel angeordnet sein.

Zweckmäßigerweise kann auch die mindestens eine Lamelle das Verriegelungselement aufweisen, in welches das an dem Hebel, der an der Antriebsstange angelenkt ist, angeordnete Verriegelungselement eingreifen kann.

Damit das Lamellenfenster möglichst zuverlässig verriegelt werden kann, kann das an der mindestens einen Lamelle angeordnete Verriegelungselement möglichst weit entfernt von einem Anlenkpunkt der Lamelle sein.

In einer einfachen und deshalb besonders kostengünstigen Ausführungsform kann das Verriegelungselement ein Haken, ein Bolzen oder dergleichen sein.

Damit die Lamelle während des Schließvorgangs kontinuierlich stärker gegen eine zwischen der Lamelle und dem Rahmenprofil angeordnete Dichtung gepresst wird, kann das als Haken ausgebildete Verriegelungselement während des Schließvorgangs schon vor Erreichen der endgültigen Schließposition der mindestens einen Lamelle das als Bolzen oder als Öse ausgebildete Entriegelungselement mit seinem hakenförmigen Ende umgreifen.

Nachfolgend wird ein Ausführungsbeispiel des erfindungsgemäßen Lamellenfensters anhand der beiliegenden Zeichnung näher erläutert.

Im Einzelnen zeigen:
- Fig. 1: das teilweise geöffnete Lamellenfenster;
- Fig. 2: das fast verschlossene Lamellenfenster.

Die Fign. 1 und 2 zeigen ein Lamellenfenster 10 mit einer Lamelle 11 und einer Verriegelungsvorrichtung 12 zum Verriegeln des Lamellenfensters 10. Die Lamelle 11 ist an einem Anlenkpunkt 13 verschwenkbar an einem Rahmenprofil 23 angeordnet.

Die Verriegelungsvorrichtung 12 weist Hebel 14 und 15 sowie einen Verbindungshebel 19 auf. Die Hebel 14 und 15 sind seitlich an der Lamelle 11 angeordnet. Der Hebel 14 ist an einem Anlenkpunkt 16 an der Lamelle 11 und der Hebel 15 an einem Anlenkpunkt 17 an einer Antriebsstange 18 angelenkt.

Die beiden Hebel 14 und 15 sind an dem Verbindungshebel 19 angelenkt. Zu diesem Zweck weist der Verbindungshebel 19 einenends einen Anlenkpunkt 20 auf, an dem er an dem Hebel 14 angelenkt ist, und anderenends einen Anlenkpunkt 21 auf, an dem er an dem Hebel 15 angelenkt ist.

Der Verbindungshebel 19 ist V-förmig ausgebildet. Somit sind die Anlenkpunkte 20 und 21 kurz zueinander beabstandet. Dadurch wird die Knickfestigkeit des Verbindungshebels 19 deutlich erhöht.

Ebenso weisen die Hebel 14 und 15 nur eine relativ kurze Länge auf, so dass sie selbst bei hohen auf die Lamelle 11 wirkenden Kräften kaum seitlich ausknicken können.

Der Verbindungshebel 19 ist an einem Anlenkpunkt 22 an dem Rahmenprofil 23 angelenkt.

Der Hebel 15 und ein Schenkel des Verbindungshebels 19 bilden zusammen einen Kniehebel, wobei der Anlenkpunkt 21 die Funktion eines Kniegelenks übernimmt. Ebenso bilden der Hebel 14 und ein anderer Schenkel des Verbindungshebels 19 zusammen einen Kniehebel, wobei der Anlenkpunkt 20 die Funktion des Kniegelenks übernimmt.

Der Hebel 15 weist an seinem Ende ein hakenförmiges Verriegelungselement 24 auf, mit dem er in ein an der Lamelle 11 angeordnetes bolzenförmiges Verriegelungselement 25 eingreifen kann, um die Lamelle 11 im verschlossenen Zustand zuverlässig zu verriegeln. Im verschlossenen Zustand ist der Hebel 14 in der Weise selbsthemmend positioniert, dass die Lamelle 11 nicht durch eine an ihrer Außenseite wirkenden Kraft verschwenkt werden kann.

Zum Öffnen des Lamellenfensters 10 wird die Antriebsstange 18 von rechts nach links verschoben, so dass der Hebel 15 nach rechts verschwenkt und nach unten bewegt wird. Folglich gibt der Hebel 15 die Verriegelungselemente 24 und 25 frei. Ebenso werden der Verbindungshebel 19 und der Hebel 14 nach rechts verschwenkt. Zum Verschließen des Lamellenfensters 10 wird die Antriebsstange 18 von links nach rechts verschoben, wodurch die Hebel 14 und 15 sowie der Verbindungshebel 19 nach links verschwenkt werden. Gleichzeitig wird der Hebel 15 nach oben bewegt. Somit können die Verriegelungselemente 24 und 25 wieder ineinander eingreifen, um die Lamelle 11 zu verriegeln.

### BEZUGSZEICHENLISTE

- 10: Lamellenfenster
- 11: Lamelle
- 12: Verriegelungsvorrichtung
- 13: Anlenkpunkt
- 14: Hebel
- 15: Hebel
- 16: Anlenkpunkt
- 17: Anlenkpunkt
- 18: Antriebsstange
- 19: Verbindungshebel
- 20: Anlenkpunkt
- 21: Anlenkpunkt
- 22: Anlenkpunkt
- 23: Rahmenprofil
- 24: Verriegelungselement
- 25: Verriegelungselement

## Patentansprüche

1. Lamellenfenster (10) mit mindestens einer Lamelle (11) und mindestens einer Verriegelungsvorrichtung (12), wobei an mindestens einer Seite der Lamelle (11) mindestens zwei Hebel (14, 15) vorgesehen sind und mindestens einer der zwei Hebel (14, 15) ein Verriegelungselement (24) zum Verriegeln des Lamellenfensters (10) aufweist, **dadurch gekennzeichnet, dass** die mindestens zwei Hebel (14, 15) an mindestens einem Verbindungshebel (19) angelenkt sind, der mindestens eine Verbindungshebel (19) an einem Rahmenprofil (23) angelenkt ist und einer der mindestens zwei Hebel (14, 15) an der mindestens einen Lamelle (11) und der andere der zwei Hebel (14, 15) an einer Antriebsstange (18) angelenkt ist.

2. Lamellenfenster (10) nach Anspruch 1, **dadurch gekennzeichnet, dass** der mindestens eine Verbindungshebel (19) V-förmig ausgestaltet ist.

3. Lamellenfenster (10) nach einem der Ansprüche 1 oder 2, **dadurch gekennzeichnet, dass** das Verriegelungselement (24) an dem an der Antriebsstange (18) angelenkten Hebel (15) angeordnet ist.

4. Lamellenfenster (10) nach einem der Ansprüche 1 bis 3, **dadurch gekennzeichnet, dass** auch die mindestens eine Lamelle (11) das Verriegelungselement (25) aufweist.

5. Lamellenfenster (10) nach Anspruch 4, **dadurch gekennzeichnet, dass** das an der mindestens einen Lamelle (11) angeordnete Verriegelungselement (25) möglichst weit von einem Anlenkpunkt (13) der Lamelle (11) entfernt ist.

6. Lamellenfenster (10) nach einem der Ansprüche 1 bis 5, **dadurch gekennzeichnet, dass** das Verriegelungselement (24) ein Haken, ein Bolzen oder dergleichen ist.

7. Lamellenfenster (10) nach Anspruch 6, **dadurch gekennzeichnet, dass** das als Haken ausgebildete Verriegelungselement (24) während des Schließvorgangs schon vor Erreichen der endgültigen Schließposition der mindestens einen Lamelle (11) das als Bolzen oder als Öse ausgebildete Verriegelungselement (25) mit seinem hakenförmigen Ende umgreift.

## Claims

1. A louvre window with at least one vane (11) and at least one locking device (12), wherein on at least one side of the vane (11) at least two levers (14, 15) are provided and at least one of the two levers (14, 15) comprises a locking element (24) for locking the louvre window (10), **characterised in that** the at least two levers (14, 15) are hinged on at least one connecting lever (19), the at least one connecting lever (19) is hinged on a frame profile (23) and one of the two levers (14, 15) is hinged on the at least one vane (11) and the other of the two levers (14, 15) is hinged on a driving rod (18).

2. The louvre window (10) according to claim 1, **characterised in that** the at last one connecting lever (19) is configured as a V-shape.

3. The louvre window (10) according to claim 1 or 2, **characterised in that** the locking element (24) is arranged on the lever (15) hinged on the driving rod (18)

4. The louvre window (10) according to one of claims 1 to 3, **characterised in that** also the at least one vane (11) comprises the locking element (25).

5. The louvre window (10) according to claim 4, **characterised in that** the locking element (25) arranged on the at least one vane (11) is distant as far as possible from a hinging point (13) of the vane (11).

6. The louvre window (10) according to one of claims 1 to 5, **characterised in that** the locking element (24) is a hook, a bolt or the like.

7. The louvre window (10) according to claim 6, **characterised in that** the locking element (24) configured as a hook encompasses the locking element (25) configured as a bolt or an eye with its hook-shaped end during the closing operation but before the final closing position of the at least one vane (11) has been reached.

## Revendications

1. Fenêtre à lamelles (10) avec au moins une lamelle (11) et au moins un dispositif de verrouillage (12), sur au moins une face de la lamelle (11) étant prévus au moins deux leviers (14, 15) et au moins l'un des deux leviers (14, 15) comportant un élément de verrouillage (24) pour verrouiller la fenêtre à lamelles (10), **caractérisée en ce que** les aux moins deux leviers (14, 15) sont articulés sur au moins un levier de liaison (19), **en ce que** l'au moins un levier de liaison (19) est articulé sur un profilé de cadre (23) et **en ce que** l'un des au moins deux leviers (14, 15) est articulé sur l'au moins une lamelle (11) et l'autre des deux leviers (14, 15) est articulé sur une tige d'entraînement (18).

2. Fenêtre à lamelles (10) selon la revendication 1, **caractérisée en ce que** l'au moins un levier de liaison (19) est conçu en forme de V.

3. Fenêtre à lamelles (10) selon l'une quelconque des revendications 1 ou 2, **caractérisée en ce que** l'élément de verrouillage (24) est disposé sur le levier (15) articulé sur la tige d'entraînement (18).

4. Fenêtre à lamelles (10) selon l'une quelconque des revendications 1 à 3, **caractérisée en ce que** l'au moins une lamelle (11) comporte l'élément de verrouillage (25).

5. Fenêtre à lamelles (10) selon la revendication 4, **caractérisée en ce que** l'élément de verrouillage (25) disposé sur l'au moins une lamelle (11) est éloigné le plus possible d'un point d'articulation (13) de la lamelle (11).

6. Fenêtre à lamelles (10) selon l'une quelconque des revendications 1 à 5, **caractérisée en ce que** l'élément de verrouillage (24) est un crochet, un boulon ou similaires.

7. Fenêtre à lamelles (10) selon la revendication 6, **caractérisée en ce que** pendant le processus de fermeture, déjà avant l'atteinte de la position de fermeture définitive de l'au moins une lamelle (11), l'élément de verrouillage (24) conçu en tant que crochet entoure par son extrémité en forme de crochet l'élément de verrouillage (25) conçu en tant que boulon ou en tant qu'oeillet.
